# EUROPÄISCHE PATENTSCHRIFT

(11) **EP 0 941 906 B1**
(45) Veröffentlichungstag und Bekanntmachung des Hinweises auf die Patenterteilung: **29.05.2002**
(21) Anmeldenummer: 99890079.9
(22) Anmeldetag: 09.03.1999
(51) Int. Cl.: B61B 9/00, B61F 9/00, B60B 17/00

(54) **Laufwerk für Standseil-Pendelbahnen**
Running gear for reciprocating funiculars
Train de roues pour funiculaires à mouvement va et vient

(30) Priorität: 10.03.1998 AT 41598
(43) Veröffentlichungstag der Anmeldung: 15.09.1999
(73) Patentinhaber: GARAVENTA HOLDING AG, CH-6410 Goldau (CH)
(72) Erfinder: Engel, Edwin Dipl.-Ing.Dr.techn., 1130 Wien (AT)
(74) Vertreter: Köhler-Pavlik, Johann, Dipl.-Ing.

(56) Entgegenhaltungen:
- AT-B- 384 587
- AT-B- 384 783
- DE-C- 959 920
- FR-A- 1 414 769

## Beschreibung

Die Erfindung betrifft ein Laufwerk für Standseil-Pendelbahnen nach dem Oberbegriff des Anspruchs 1 sowie einen starren Radsatz für ein solches Laufwerk nach dem Oberbegriff des Patentanspruchs 3.

Die Erfindung bezieht sich auf Standseilbahnen mit Pendelbetrieb, die eingleisig mit automatischer Abt'scher Ausweiche ausgeführt sind.

Bisherige Ausführungen von Standseilbahn-Laufwerken als Einzelachs-Radsätze bei zweiachsigen Wagen oder als mehrachsige Drehgestelle weisen zwei ungleich gestaltete Räder stets gleich großen Durchmessers auf, wobei ein Rad zwei Spurkränze, das andere hingegen keinen Spurkranz aufweist. Die Laufflächen beider Räder des Radsatzes sind zylindrisch. Nachteilig an dieser Ausbildung der Radsätze ist eine schlechte Laufeigenschaft auch auf geraden Streckenabschnitten, da das Zugseil bei Pendelbahnen zwangsläufig exzentrisch zum Schwerpunkt des symmetrisch gebauten Wagens angreifen muß, weil auf der Strecke zwei Seilstränge nebeneinander geführt werden. Diese Exzentrizität hat zur Folge, daß jeweils ein Spurkranz während der Fahrt selbst auf geraden Strecken ständig an der Schienenkopf-Flanke schleift. Hinzu kommt, daß die zylindrischen Laufflächen der Räder die Kurvenfahrt nicht erleichtern, wie das bei den bekannten symmetrischen Eisenbahn-Radsätzen mit konischen Laufflächen der Räder der Fall ist. Die Folge dieser schlechten Laufeigenschaften sind ein erhöhter Verschleiß, verbunden mit Geräuschentwicklung und ein erhöhter Energieverbrauch und daher erhöhte Unterhaltungskosten im Betrieb.

Zur Verbesserung der Laufeigenschaften von Standseil-Pendelbahnen sind beispielsweise aus der AT 384 783 B oder der AT 384 587 B starre Radsätze mit zwei unterschiedlich gestalteten Rädern, wobei ein Rad durch zwei Führungselemente beidseitig geführt wird, bekannt. Allerdings entstehen beim Überfahren der Schienenlücken im Bereich der Ausweiche ungünstige Führungsverhältnisse und berücksichtigen diese Konstruktionen auch nicht die Folgen des exzentrischen Kraftangriffes des Zugseiles, was auch für den Gegenstand der FR 2 557 054 A1 zutrifft.

Die Aufgabe der vorliegenden Erfindung besteht darin, weitere Verbesserungen der Laufeigenschaften in Form einer Erleichterung der Fortbewegung im Gleis, sowohl auf den geraden Strecken, als auch insbesondere in den Gleisbögen zu erzielen. Zudem soll auch der Exzentrizität des angreifenden Zugseiles entgegengewirkt werden.

Gelöst wird diese Aufgabe durch ein Laufwerk bzw. einen Radsatz mit den Merkmalen des kennzeichnenden Teils des Anspruchs 1 bzw. 3, wonach das beidseitig geführte Rad zumindest eines Radsatzes einen kleineren Nenndurchmesser als das andere Rad aufweist, und dieses andere Rad mit dem größeren Nenndurchmesser durch ein Führungselement an der Gleisinnenseite geführt wird. Die Lauffläche des großen Rades kann im äußeren Teil auch zylindrisch ausgebildet werden.

Die Erfindung erzielt eine erhebliche Verbesserung der Laufeigenschaften dadurch, daß sie die Vorzüge des bekannten Eisenbahn-Radsatzes mit den Vorzügen des bisherigen Standseilbahn-Radsatzes vereinigt. Dabei wird die Möglichkeit des eingleisigen Streckenausbaues und der bekannten automatischen Abt'schen Ausweiche der Standseil-Pendelbahnen erhalten. Dies wird erreicht, indem der Radsatz durch zwei der drei Führungselemente geführt wird, derart, daß im ersten Fall ein gleichbleibendes begrenztes Spurspiel auf der gesamten Strecke und im zweiten Fall ein größeres Spurspiel in Teilen der Ausweiche vorhanden ist. Dieses ermöglicht bei Radlaufflächen mit nach außen abnehmenden Durchmessern in geraden Strecken den bekannten abgehackten Sinuslauf und es bewirkt wegen der ungleichen Laulkreisdurchmesser beim Anlauf an das äußere Führungselement auch eine Erleichterung der Kurvenfahrt und verringert die Entgleisungsgefahr. Der exzentrische Kraftangriff des Zugseiles bewirkt dabei in bekannter Weise beim zweiachsigen Fahrzeug eine seitliche Verschiebung zur Gegenseite hin, beim Drehgestellfahrzeug hingegen eine gegenläufige Verdrehung der beiden Drehgestelle im Gleis. Die ungleich groß ausgeführten Nenndurchmesser der beiden Räder kompensieren aber einen Teil des exzentrischen Kraftangriffes des Zugseiles. Das eine Rad mit dem kleineren Nenndurchmesser wird durch zwei Führungselemente geführt und befindet sich im Hinblick auf die Ausweiche stets außen, seine Lauffläche fällt nach außen ab. Das andere Rad des Radsatzes mit einem größeren Nenndurchmesser ist im äußeren Teil zylindrisch und im inneren Teil mit einem nach außen abnehmenden Durchmesser gestaltet und wird durch höchstens ein Führungselement innen geführt; es ermöglicht in bekannter Weise das Überfahren der Schienenlücken im Bereich der Ausweiche.

Anhand der beigefügten Abbildung, in welcher eine Ausführung des Radsatzes beispielhaft dargestellt ist, werden die Merkmale der Erfindung näher erläutert. Der Radsatz kann in Form metallischer Räder 1, 2 mit stählernen Spurkränzen 4, 5, 8 als Führungselemente ausgeführt sein, wobei das Gleis der Bahn aus zwei metallischen Schienen besteht. Der gleiche Erfolg ist auch erzielbar, wenn anstatt der Spurkränze 4, 5, 8 andere Führungselemente, wie Führungsrollen oder Führungsschienen, am Fahrzeug verwendet werden und das Gleis zusätzlich horizontale Führungskonstruktionen erhält, sofern ein entsprechendes Spurspiel 6 gewährleistet ist. Die Erfindung betrifft starre Einzelradsätze oder aus solchen zusammengesetzte mehrachsige Laufwerke von Standseilbahnen mit Pendelbetrieb, die eingleisig mit Abt'scher Ausweiche ausgeführt sind. Sie bezweckt eine Erleichterung der Fortbewegung im Gleis, insbesondere auch in Gleisbögen und soll auch der Exzentrizität 11 des angreifenden Zugseiles 12 entgegenwirken. Der Radsatz besteht aus zwei ungleich ausgebildeten Rädern 1 und 2, die mit einer starren Achse 3 verbunden sind. Die Räder 1 und 2 können ungleich große Nenndurchmesser haben. Das äußere kleinere Rad 1 wird durch zwei Führungselemente 4 und 5 beidseitig geführt und ermöglicht ein Spurspiel 6 und es hat eine mit nach außen abnehmendem Durchmesser gestaltete Radlauffläche 7. Das innere größere Rad 2 wird nur durch höchstens ein Führungselement 8 innen geführt und seine Lauffläche erhält im inneren Teil 9 einen nach außen abnehmenden Durchmesser, im äußeren Teil 10 hingegen ist es zylindrisch. Die Führungselemente können entweder auf den Rädern oder entlang des Gleises unter Einhaltung des Spurspieles angebracht sein.

## Patentansprüche

1. Laufwerk für spurgeführter Fahrzeuge von Standseil-Pendelbahnen mit Abt'scher Ausweiche mit zumindest einem starren Radsatz, wobei jeder starre Radsatz zwei oder drei Führungselemente, und zwei ungleich gestaltete Räder mit im wesentlichen konischen Laufflächen mit nach außen abnehmendem Durchmesser aufweist, wobei ein Rad durch zwei Führungselemente beidseitig geführt wird, **dadurch gekennzeichnet, daß** das beidseitig geführte Rad (1) zumindest eines starren Radsatzes einen kleineren Nenndurchmesser als das andere Rad (2) aufweist, und das andere Rad (2) durch ein Führungselement (8) an der Gleisinnenseite geführt wird.

2. Laufwerk nach Anspruch 1, **dadurch gekennzeichnet, daß** die Lauffläche des Rades (2) mit größerem Nenndurchmesser im inneren Teil (9) konisch und im äußeren Teil (10) zylindrisch ausgebildet ist.

3. Starrer Radsatz für Laufwerke nach Anspruch 1 oder 2 mit zwei oder drei Führungselementen, und zwei ungleich gestalteten Rädern mit im wesentlichen konischen Laufflächen mit nach außen abnehmendem Durchmesser, wobei ein Rad durch zwei Führungselemente beidseitig geführt wird, **dadurch gekennzeichnet, daß** das beidseitig geführte Rad (1) einen kleineren Nenndurchmesser als das andere Rad (2) aufweist, und das andere Rad (2) durch ein Führungselement (8) an der Gleisinnenseite geführt wird.

4. Starrer Radsatz nach Patentanspruch 3, **dadurch gekennzeichnet, daß** die Lauffläche des Rades (2) mit größerem Nenndurchmesser im inneren Teil (9) konisch und im äußeren Teil (10) zylindrisch ausgebildet ist.

## Claims

1. A running gear for railborne vehicles of shuttling funicular railways with an Abt turnout and comprising at least one rigid set of wheels, wherein each rigid set of wheels includes two or three guiding elements and two differently configured wheels having substantially conical running faces with outwardly decreasing diameters, wherein one wheel is guided on both sides, by two guiding elements, **characterised in that** the wheel (1) guided on both sides of at least one set of wheels has a smaller nominal diameter than the other wheel (2), and the other wheel (2) is guided by a guiding element (8) on the inner side of the track.

2. A running gear according to claim 1, **characterised in that** the running face of the wheel (2) having the larger nominal diameter has a conical inner part (9) and a cylindrical outer part (10).

3. A rigid set of wheels for running gears according to claim 1 or 2 comprising two or three guiding elements and two differently configured wheels having substantially conical running faces with outwardly decreasing diameters, wherein one wheel is guided on both sides, by two guiding elements, **characterised in that** the wheel (1) guided on both sides has a smaller nominal diameter than the other wheel (2), and the other wheel (2) is guided by a guiding element (8) on the inner side of the track.

4. A rigid set of wheels according to claim 3, **characterised in that** the running face of the wheel (2) having the larger nominal diameter has a conical inner part (9) and a cylindrical outer part (10).

## Revendications

1. Train de roulement pour des véhicules de funiculaires à câble à mouvement en va-et-vient guidés sur voie avec évitement du type "Abt", comportant au moins un essieu rigide, chaque essieu rigide comprenant deux ou trois éléments de guidage et deux roues à configurations inégales présentant des surfaces de roulement sensiblement coniques de diamètre diminuant vers l'extérieur, une roue étant guidée des deux côtés par deux éléments de guidage, **caractérisé en ce que** la roue (1) guidée des deux côtés d'un essieu rigide au moins présente un diamètre nominal inférieur à celui de l'autre roue (2), et l'autre roue (2) est guidée par un élément de guidage (8) sur le côté intérieur des rails.

2. Train de roulement selon la revendication 1, **caractérisé en ce que** la surface de roulement de la roue (2) de diamètre nominal plus grand est réalisée conique dans la partie intérieure (9) et cylindrique dans la partie extérieure (10).

3. Essieu rigide pour des trains de roulement selon l'une ou l'autre des revendications 1 et 2, comportant deux ou trois éléments de guidage et deux roues de configurations inégales présentant des surfaces de roulement sensiblement coniques de diamètre diminuant vers l'extérieur, une roue étant guidée des deux côtés par deux éléments de guidage, **caractérisé en ce que** la roue (1) guidée des deux côtés présente un diamètre nominal inférieur à celui de l'autre roue (2), et l'autre roue (2) est guidée par un élément de guidage (8) sur le côté intérieur des rails.

4. Essieu rigide selon la revendication 3, **caractérisé en ce que** la surface de roulement de la roue (2) de diamètre nominal plus grand est réalisée conique dans la partie intérieure (9) et cylindrique dans la partie extérieure (10).
